# EUROPÄISCHE PATENTSCHRIFT

(11) **EP 3 735 703 B1**
(45) Veröffentlichungstag und Bekanntmachung des Hinweises auf die Patenterteilung: **30.08.2023**
(21) Anmeldenummer: 18812155.2
(22) Anmeldetag: 03.12.2018
(51) Int. Cl.: H01H 37/76, H01H 39/00, H01H 79/00

(54) **KURZSCHLIESSEINRICHTUNG FÜR DEN EINSATZ IN NIEDER- UND MITTELSPANNUNGSANLAGEN ZUM SACH- UND PERSONENSCHUTZ**
SHORT-CIRCUITING DEVICE FOR USE IN LOW-VOLTAGE AND MEDIUM-VOLTAGE SYSTEMS FOR THE PROTECTION OF PROPERTY AND PERSONS
DISPOSITIF DE MISE EN COURT-CIRCUIT DESTINÉ À ÊTRE UTILISÉ DANS DES SYSTÈMES À BASSES ET MOYENNES TENSIONS POUR LA PROTECTION DES BIENS ET DES PERSONNES

(30) Priorität: 03.01.2018 DE 102018100076
(43) Veröffentlichungstag der Anmeldung: 11.11.2020
(73) Patentinhaber: DEHN SE, 92318 Neumarkt i.d. OPf. (DE)
(72) Erfinder: EHRHARDT, Arnd, 92318 Neumarkt (DE); BÜHLER, Klaus, 90542 Eckental (DE)
(74) Vertreter: Prinz & Partner mbB
(86) Internationale Anmeldenummer: PCT/EP2018/083269
(87) Internationale Veröffentlichungsnummer: WO 2019/134777

(56) Entgegenhaltungen:
- DE-A1-102005 048 003
- DE-U1- 9 419 141
- DE-U1-202012 001 729

## Beschreibung

Die Erfindung geht aus von einer Kurzschließeinrichtung für den Einsatz in Nieder- und Mittelspannungsanlagen zum Sach- und Personenschutz, umfassend ein Schaltelement, welches vom Auslösesignal einer Fehlererfassungseinrichtung betätigbar ist, zwei sich gegenüberliegende Kontaktelektroden mit Mitteln zur Stromzuführung, wobei diese an einen Stromkreis mit Anschlüssen von unterschiedlichem Potential kontaktierbar sind, weiterhin in mindestens einer der Kontaktelektroden ein unter mechanischer Vorspannung stehendes, im Kurzschlussfall federkraftunterstützt eine Bewegung zur weiteren Kontaktelektrode ausführendes bewegliches Kontaktteil, ein Opferelement als Abstandshalter zwischen den Kontaktelektroden sowie mit einer elektrischen Verbindung zwischen dem Opferelement und dem Schaltelement einerseits und einer der Kontaktelektroden andererseits, um eine stromflussbedingte, thermische Verformung oder Zerstörung des Opferelements gezielt herbeizuführen, gemäß Oberbegriff des Anspruchs 1.

Aus der DE 10 2005 048 003 B4 ist eine Kurzschließeinrichtung der gattungsgemäßen Art vorbekannt. Gemäß der dortigen Lehre ist das Opferelement ein dünnwandiger Hohlzylinder mit einem Verhältnis zwischen Durchmesser und Wandstärke des Hohlzylinders größer 10:1, wobei das Opferelement aus einem hochschmelzenden metallischen Material besteht. Der diesbezügliche Kurzschließer soll eine minimale Kommutierungszeit bei gleichzeitiger hoher mechanischer Festigkeit zum Einsatz einer hohen Federkraft mit dem Ziel einer Reduzierung der Bewegungszeit und zum Zweck des schnelleren Ansprechens besitzen.

Bei einer Variante der Lehre des Standes der Technik ist in der feststehenden Kontaktelektrode ein Isolierkörper und eine Hilfselektrode befindlich, wobei die Hilfselektrode mit dem Opferelement in Verbindung steht. Die sich gegenüberstehenden Seiten der Kontaktelektroden bzw. die gegenüberliegenden Flächen können eine komplementär konische Form mit sich ergebender zentrierender Wirkung beim Inkontaktkommen im Kurzschlussfall aufweisen.

Durch definierte Strukturen oder Wandstärkeschwankungen im Hohlzylinder können sich Strompfade ausbilden, mit der Folge einer ungleichmäßigen Erwärmung bei Strombelastung und eine Deformation mit einhergehendem Verlust der mechanischen Festigkeit. In diesem Fall bleibt die leitfähige Verbindung zwischen den Kontaktelektroden erhalten, jedoch sinkt die mechanische Widerstandskraft des Hohlzylinders, so dass in der Wirkung der Federkraft der Kurzschließer schnell in den gewünschten Schließzustand überführt werden kann.

Zwischen den Kontaktelektroden kann ein im geschlossenen Zustand wirksamer Entlüftungskanal oder eine Lüftungsbohrung wirksam sein, um zu verhindern, dass durch einen Druckanstieg im Kurzschlussfall, insbesondere bei der Entstehung eines Lichtbogens, Kräfte entstehen, die dem Aufeinanderzubewegen der Kontaktelektroden schließzeitzögernd entgegenwirken. Die Einrichtung zur Erzeugung der Vorspannkraft kann gemäß dem Stand der Technik als Druckfeder, Tellerfeder oder dergleichen Federanordnung ausgeführt werden.

Bei einer zweiten Ausführungsform gemäß DE 10 2005 048 003 B4 kann das Opferelement ein Draht oder Stab aus einem leitfähigen Material mit niedrigem Schmelzintegral sein, wobei das Opferelement auf Zug unter mechanischer Vorspannung steht.

Für Kurzschließer zum Anlagenschutz besteht im Allgemeinen die Aufgabe, sehr schnell einen metallischen Kurzschluss zu realisieren, so dass sehr hohe Ströme kurzzeitig geführt werden können. Beim schnellen Schließen metallischer Kontakte lässt sich ein Kontaktprellen schwer vermeiden. Infolge des Prellens, aber auch mit Blick auf die Höhe des fließenden Stromes, können Lichtbögen zwischen den Kontakten entstehen, die die Oberfläche der Kontakte stark schädigen, wodurch eine sichere Führung des Stromes über einen längeren Zeitraum gefährdet ist. Um die vorgenannten negativen Erscheinungen zu kompensieren, ist ein erhöhter Aufwand in konstruktiver und herstellungsseitiger Hinsicht notwendig. Dieser höhere Aufwand betrifft zum einen das System zum Bewegen eines entsprechenden Kontaktteils, aber auch die Kontakte selbst.

Aus der DE 10 2014 016 274 A1 ist eine Kurzschließereinrichtung, insbesondere für den Störlichtbogenschutz in Nieder- und Mittelspannungsanlagen vorbekannt. Die diesbezügliche Kurzschließereinrichtung soll einerseits eine volle Stromtragfähigkeit über einen längeren Zeitraum ermöglichen und eine Zustandsanzeige aufweisen. Die Kurzschließereinrichtung weist zwei sich gegenüberliegende Kontaktelektroden auf, wobei in eine der Kontaktelektroden ein unter mechanischer Vorspannung stehendes, im Kurzschlussfall federkraftunterstützt eine Bewegung zur weiteren Kontaktelektrode ausführendes, bewegliches Kontaktteil sowie ein Opferelement vorgesehen ist. Zusätzlich ist in dem Kopfteil eines mehrteiligen Gehäuses, welches die feste und die bewegliche Kontaktelektrode aufnimmt, eine Verriegelungsanordnung ausgebildet, welche nach dem Aktivieren des Opferelementes ein Zurückfahren der beweglichen Elektrode verhindert. Diesbezüglich wird unmittelbar die bewegliche Elektrode oder mittelbar ein der Bewegung der beweglichen Elektrode folgender Schieber durch einen federvorgespannten Bolzen blockiert.

Die DE 20 2012 001729 U1 zeigt eine Anordnung zum Anlagen- und Personenschutz im Niederspannungsbereich durch Erzeugen eines Kurzschlusses mittels einer Kurzschließereinrichtung. Die Kurzschließereinrichtung hat ein Schaltelement, welches von einer Störlichtbogenerkennung auslösbar ist, wobei die Kurzschließereinrichtung zwei relativ zueinander bewegliche Kontakte oder Elektroden umfasst, welche durch ein Opferelement auf Distanz gehalten sind. Mit Hilfe des Schaltelements ist das Opferelement derart beeinflussbar, dass die zueinander beweglichen Kontakte oder Elektroden in einen Kurzschlusszustand übergehen, wobei die elektrische Energie zum Auslösen des Schaltelements ausschließlich aus der Energie des auftretenden Störlichtbogens resultiert.

Es ist demnach Aufgabe der Erfindung, eine weiterentwickelte Kurzschließeinrichtung für den Einsatz in Nieder- und Mittelspannungsanlagen zum Sach- und Personenschutz anzugeben, die über einen kompakten Aufbau und eine gleichzeitig hohe Stromtragfähigkeit verfügt und darüber hinaus das Einhalten außerordentlich kurzer Schließzeiten ermöglicht.

Die Lösung der Aufgabe der Erfindung erfolgt gemäß der Merkmalskombination nach Patentanspruch 1, wobei die Unteransprüche mindestens zweckmäßige Ausgestaltungen und Weiterbildungen umfassen.

Die Lehre greift auf den Grundgedanken zurück, ein prellreduziertes Kontaktsystem zu realisieren, das sich durch eine plastische Verformung eines Teiles der gegenüberstehenden Kontakte bezieht.

Beim prellreduzierten Kontaktsystem wird das bewegliche Kontaktteil mit einem relativ langen, flachwinkligen konusförmigen Kontaktbereich versehen und quasi als hohlzylindrischer Kontakt bevorzugt mit einem Federantrieb ausgestattet. Im offenen Zustand ist die Bewegung des beweglichen Kontaktteils blockiert.

Bei entsprechender Aktivierung des Kurzschließers wird die Vorspannkraft, insbesondere die Federkraft freigesetzt und durch mindestens eine weitere Kraftkomponente unterstützt, welche die Schließbewegung beschleunigt.

Das bewegliche Kontaktteil befindet sich in einer feststehenden Kontaktelektrode mit gleichem Potential und besitzt im ausgelösten Zustand einen sehr langen, bevorzugt koaxialen Gleitkontakt ohne zusätzliche Federkontakte oder dergleichen. Der Gleitkontakt weist ein Spaltmaß von ≤ 1/10 mm auf.

Bezogen auf die feststehende Kontaktelektrode wird die Bewegungsenergie des beweglichen Kontaktteils in eine plastische Verformung umgewandelt, wodurch sich ein Kontaktprellen und eine nachteilige Lichtbogenphase vermeiden lassen.

Bei der maßgeblichen Ausführungsform der Erfindung ist das bewegliche Kontaktteil als einseitig geschlossener Hohlzylinder ausgebildet. Im Hohlzylinder befindet sich eine Feder zur Vorspannungserzeugung. Diese Feder kann in sehr einfacher Weise in den Hohlzylinderraum eingesetzt werden, so dass ein zusätzlicher Bauraum für die Feder entfällt.

Der Hohlzylinder ist in einer komplementären Aussparung in der ersten Kontaktelektrode unter Bildung eines Gleitkontakts beweglich geführt. Es ist also der Hohlzylinder kolbenartig in dieser Aussparung beweglich.

Im Bereich des Bodens des geschlossenen Hohlzylinders ist dessen Zylinderwandung außenumfangsseitig in einen Außenkonus übergehend ausgestaltet.

Weiterhin erstreckt sich im Inneren des Hohlzylinders, ausgehend vom Hohlzylinderboden, ein erster zapfenförmiger Fortsatz, welchem ein zu den Kontaktelektroden isolierter, zweiter zapfenförmiger Fortsatz gegenüberliegt.

Zwischen dem ersten und dem zweiten zapfenförmigen Fortsatz ist das bereits erwähnte Opferelement befindlich.

Das Opferelement ist bevorzugt als Bolzen oder Schraube mit entsprechendem Gewinde ausgeführt. Die betreffenden Enden des Bolzens oder der Schraube sind über das Gewinde oder den Schraubenkopf am ersten und zweiten zapfenförmigen Fortsatz fixiert.

Weiterhin ist in der zweiten Kontaktelektrode eine an den Außenkonus des beweglichen Kontaktteils angepasste Aussparung mit Innenkonus vorgesehen.

Außen- und Innenkonus bilden einen prellfreien Kurzschluss-Kontaktbereich mit Kraft- und Formschluss aufgrund auftretender plastischer Verformung.

Ausgestaltend sind im Bereich der Aussparung mit Innenkonus verbundene Entlüftungsöffnungen vorgesehen. Diese Entlüftungsöffnungen befinden sich in der zweiten Kontaktelektrode, um einen Druckaufbau infolge der Bewegung des beweglichen Kontaktteils zu unterbinden.

Diese Entlüftungsöffnungen können mit einem sich unter Druckeinwirkung verlagernden Stopfen verschlossen werden. In ähnlicher Weise kann ein ventilartiger Verschluss vorgesehen sein, so dass das Eindringen von Feuchte, Schmutz oder sonstigen Fremdkörpern vermeidbar ist, jedoch andererseits der erwähnte unerwünschte Druckaufbau ausgeschlossen werden kann.

Der jeweilige Konuswinkel zur Ausbildung des prellfreien, plastisch verformbaren Kontakts liegt im Bereich von ≤ 3°.

Die Kontaktelektroden und damit die Grundkonstruktion der Kurzschließeinrichtung ist bevorzugt rotationssymmetrisch ausgebildet. Die Kontaktelektroden werden dabei über einen isolierenden Zentrierring auf Abstand gehalten. Die Gesamtanordnung ist von einer umhausenden Hülle umschlossen.

Wie bereits erwähnt, kann das bewegliche Kontaktteil sich kolbenartig in der Aussparung der ersten Kontaktelektrode bewegen, wobei die bei der Zerstörung des Opferelements freiwerdende Energie und/oder die Energie eines entstehenden Lichtbogens bewegungsbeschleunigend auf den Boden des beweglichen Kontaktes einwirkt und zur Verkürzung der Schließzeit führt.

Bei einer Ausführungsform der Erfindung ist der zweite zapfenförmige Fortsatz von einem Isolierrohr aus gasabgebendem Material umgeben.

Das Isolierrohr kann mit einer schützenden, metallischen Hülle, mindestens teilweise das Isolierrohr umgebend, versehen sein.

Zum Auslösen der Kurzschließeinrichtung gemäß vorliegender Erfindung wird nun entgegen der möglichen Verwendung von Halbleiterschaltern auf ein neuartiges Schaltelement, welches auf Basis eines Brückenzünders ausgebildet ist, zurückgegriffen. Dieser neuartige Hilfskurzschließer weist eine hohe mit einem Halbleiterschalter vergleichbare Schaltgeschwindigkeit und eine begrenzte Stromtragfähigkeit auf, die mit dem Opferelement und dem Schließen der Hauptkontakte des Hauptkurzschließers abgestimmt ist.

Ein Brückenzünder verfügt über einen Sicherungsdraht, welcher durch einen Stromfluss geringer Höhe bei niedriger Spannung zur Aktivierung gebracht wird. Brückenzünder werden üblicherweise zur Zündung von reaktiven Massen verwendet. Ohne Einsatz derartiger reaktiver Massen besitzen sie keine Sprengkraft und erfordern keine Auflagen hinsichtlich Umgang und Lagerung. Aufgrund der fehlenden Sprengkraft können derartige Brückenzünder keine nennenswerte Arbeit verrichten, wodurch ihr Einsatz als Kurzschließer mit nennenswerter Stromtragfähigkeit nicht gegeben ist.

Bei der Erfindungslehre wird jedoch der Brückenzünder genutzt, um einen Hilfskurzschließer auszulösen, welcher den Hilfspfad zur Belastung des Opferelementes für den hier beschriebenen Kurzschließer direkt aktiviert.

Der Hilfspfad kann hierbei innerhalb von ca. 100 ms geschlossen werden, so dass keine Nachteile hinsichtlich der Geschwindigkeit bei Schaltvorgängen mit Halbleiterschaltern entstehen. Der Hilfskurzschließer nutzt die Gasausdehnung direkt oder indirekt, die bei der Verdampfung des Schmelzleiters des Zünders entsteht, um eine Folie, insbesondere eine Isolationsfolie, auf einem potentialbehafteten Dorn zu zerstören. Nach der Zerstörung der Isolationsfolie fließt ein Strom über die Elektroden und Kontakte des Hilfskurzschließers mit oder ohne Lichtbogenbildung, welcher zur Auslösung des Opferelementes dient, welches den stromtragfähigen Hauptkurzschließer unter Federkraftunterstützung schließt.

Das erfindungsgemäße Schaltelement, ausgebildet auf Basis eines Brückenzünders, besteht aus zwei gegenüberliegenden, stromtragfähigen Kontakten, welche durch eine Isolation auf einen geringen Abstand von ≤ 1 mm gehalten sind, wobei mit Auslösen des Brückenzünders die elektrische Isolation zwischen den Kontakten aufgehoben wird.

Bei einer ersten Ausführungsform der Erfindung weist einer der stromtragfähigen Kontakte eine Vertiefung auf, in welcher ein Dornfortsatz ausgebildet ist, dessen Spitze zu einer die Vertiefung überspannenden Folie gerichtet ist.

Der weitere der stromtragfähigen Kontakte besitzt einen Hohlraum zur Aufnahme des Brückenzünders.

Im Hohlraum ist eine druckfeste Hülse befindlich.

Bei einer ersten erfindungsgemäßen Variante der Schalteinrichtung weist in Richtung des Dornfortsatzes die Hülse eine Kappe auf, welche mit Auslösen des Brückenzünders sich in Richtung Dornfortsatz unter Zerstörung der Folie und Herstellung einer elektrischen Verbindung zwischen den stromtragfähigen Kontakten bewegt. Hierfür kann die Vertiefung eine Entlüftungsöffnung aufweisen.

Bei einer zweiten Variante der erfindungsgemäßen Schalteinrichtung auf der Basis eines Brückenzünders befinden sich im Hohlraum der Hülse leitfähige Partikel, welche beim Auslösen des Brückenzünders eine elektrische Verbindung zwischen den stromtragfähigen Kontakten herstellen.

Die leitfähigen Partikel können mit Hilfe einer Folie oder einer Abdeckschicht fixiert werden.

Das erfindungsgemäße Schaltelement kann außerhalb des eigentlichen Hauptkurzschließers angeordnet werden, aber auch in diesen, insbesondere in eine Kontaktelektrode, integriert, insbesondere dort eingeschraubt oder eingesteckt werden.

Die Erfindung soll nachstehend anhand eines Ausführungsbeispieles sowie unter Zuhilfenahme von Figuren näher erläutert werden.

Hierbei zeigen:
Fig. 1 eine Längsschnittdarstellung durch eine Kurzschließeinrichtung mit beweglichem Kontaktteil, ausgebildet als einseitig geschlossener Hohlzylinder, wobei im Hohlzylinder eine Feder zur Vorspannungserzeugung eingesetzt ist sowie mit einem Opferelement im nicht ausgelösten Zustand;
Fig. 2 eine Schnittdarstellung durch das erfindungsgemäße Schaltelement, ausgebildet als Brückenzünder mit zwei gegenüberliegenden, stromtragfähigen Elektroden, welche durch eine Isolation auf einen geringen Abstand gehalten sind, in einer Ausführungsform mit beweglicher, leitfähiger Kappe zur Überbrückung der Isolation nebst erkennbarem Dornfortsatz, im gezeigten Beispiel ausgebildet innerhalb einer Vertiefung innerhalb des unteren stromtragfähigen Kontaktes;
Fig. 3 eine Darstellung ähnlich derjenigen nach Fig. 2, jedoch mit einer Ausbildung des Schaltelementes auf der Basis eines Brückenzünders ohne bewegliche, leitfähige Kappe, jedoch mit im Hohlraum einer erkennbaren Hülse befindlichen leitfähigen Partikeln, welche geeignet sind, nach dem Auslösen des Brückenzünders eine elektrische Verbindung zwischen den stromtragfähigen Kontakten herzustellen; und
Fig. 4 eine Darstellung ähnlich derjenigen nach Fig. 1 mit Hauptkurzschließer im Längsschnitt und einer in einer der Kontaktelektroden integrierten erfindungsgemäßen Ausbildung des Schaltelementes auf der Basis eines Brückenzünders.

Gemäß der Darstellung nach Figur 1 und 4 wird von einer im Wesentlichen zylindrischen, rotationssymmetrischen Kurzschließeinrichtung ausgegangen, die an ihren Stirnseiten für die Kontaktierung an Sammelschienen oder zusätzlichen Teilen Anschlussmöglichkeiten 1; 2 aufweist.

Neben diesen hochstromtragfähigen Anschlüssen 1; 2 weist die Kurzschließeinrichtung mindestens einen weiteren, isoliert eingeführten Anschluss 30 auf, über welchen die Aktivierung der Kurzschließeinrichtung mit Hilfe eines Schaltelementes 3, dem gegebenenfalls eine Sicherung 4 in Reihe geschaltet ist, erfolgen kann.

Die Kurzschließeinrichtung besitzt ein Opferelement, das im gezeigten Beispiel als Schraube oder Bolzen 6 ausgeführt ist.

Das Opferelement bzw. die Schraube oder der Bolzen 6 fixiert mechanisch ein bewegliches Kontaktteil 7, welches über eine Feder 8 mechanisch vorgespannt ist.

Das Opferelement 6 ist elektrisch mit dem äußeren Anschluss 30 über das bewegliche Kontaktteil 7 mit der Kontaktelektrode 80 sowie dem äußeren Anschluss 2 elektrisch verbunden.

Die zweite Kontaktelektrode 70 ist mit dem Anschluss 1 verbunden und über ein isoliertes Zentrierteil 110 von der ersten Kontaktelektrode 80 elektrisch getrennt.

Das isolierte Zentrierteil 110 führt die Kontaktelektroden 70; 80, wobei die Fügung der vorgenannten Teile bevorzugt durch eine Presspassung, insbesondere einen Kegelpressverband, realisierbar ist.

Das bewegliche Kontaktteil 7 wird über die Führung in der Kontaktelektrode 80 zur Kontaktelektrode 70 zentriert.

Zusätzlich wird die Anordnung der vorgenannten Teile nach dem Fügen durch eine isolierende kraftschlüssige Verbindung, beispielsweise durch eine Verschraubung oder durch eine formschlüssige Verbindung, zum Beispiel durch Vergießen, verbunden und fixiert, was in den Figuren im Einzelnen nicht dargestellt ist.

Das Auslösen der Kurzschließeinrichtung erfolgt gemäß der gezeigten Ausführungsvariante durch einen Stromfluss über das Opferelement 6, nachdem das Schaltelement 3 eine Verbindung zum Anschluss 1 herstellt.

Infolge des dann realisierten Stromflusses über das Opferelement 6 wird dieses erwärmt und die mechanische Fixierung des beweglichen Kontaktteiles 7 aufgehoben.

Unter dem Einfluss der Kraft der Feder 8 wird das bewegliche Kontaktteil 7 bis zur Kontaktelektrode 70 bewegt, wodurch der Hauptstrompfad zwischen den Kontaktelektroden 70 und 80 über das bewegliche Kontaktteil 7 geschlossen ist.

Zusätzlich zur Kraft der Feder wirken auch Stromkräfte, welche die Schließbewegung unterstützen. Dies wird durch die zentrale Führung des Stromes über das Opferelement 6 und die über den Boden des beweglichen Kontaktteiles 7 im Wesentlichen erzwungene radiale Stromführung erreicht.

Hierdurch ergibt sich eine Stromschleife, deren resultierende Kraftwirkung die Federkraft bis zum Schließen der Kontakte zwischen den beweglichen Kontaktteilen und der Kontaktelektrode unterstützt.

Das Opferelement muss zum Auslösen des Schließvorganges nicht vollständig schmelzen. Maßgeblich ist, dass das Material des Opferelementes entfestigt wird. Diese Entfestigung kann auch unterhalb der Schmelztemperatur auftreten.

Im Bereich des Bodens 71 des geschlossenen Hohlzylinders geht dessen Zylinderwandung außenumfangsseitig in einen Konus 72 über. Im Inneren des Hohlzylinders erstreckt sich ausgehend vom Boden ein erster zapfenförmiger Fortsatz 73, welchem ein zu den Kontaktelektroden 70, 80 isolierter, zweiter zapfenförmiger Fortsatz 100 gegenüberliegt, wobei zwischen dem ersten und dem zweiten zapfenförmigen Fortsatz 73; 100 das bereits erwähnte Opferelement 6, insbesondere ausgebildet als Bolzen oder Schraube angeordnet ist.

In der zweiten Kontaktelektrode 80 ist eine, an den Außenkonus 72 des beweglichen Kontaktes 7 angepasste Aussparung mit Innenkonus 91 vorgesehen, wobei Außen- und Innenkonus einen prellfreien Kurzschluss-Kontaktbereich mit Kraft- und Formschluss aufgrund auftretender plastischer Verformung bilden.

Darüber hinaus können mit dem Bereich der Aussparung mit Innenkonus verbundene Entlüftungsöffnungen 92 in der zweiten Kontaktelektrode 70 vorgesehen sein, um einen Druckaufbau infolge der Bewegung des Kontaktteiles 7 zu unterbinden.

Die Entlüftungsöffnungen 92 können mit einem sich unter Druckeinwirkung verlagernden Stopfen oder einem Ventil verschlossen werden.

Das Spaltmaß des erwähnten Gleitkontaktes bewegt sich in einem Bereich ≤ 0,2 mm, bevorzugt ≤ 0,1 mm.

Bei einer beispielhaften Auslegung des beweglichen Kontaktteiles 7 mit einem Gewicht von im Wesentlichen 100 g, einem Außendurchmesser von ca. 30 mm ergibt sich mit einer Federkraft von ca. 800 N und einem vergleichsweise kurzen Verfahrweg des Kontaktteiles 7 eine kinetische Energie von einigen Joule, welche zu einem großen Teil in plastische Verformungen im Kontaktbereich überführt wird.

Bei einem Konus mit einem Konuswinkel < 3° und einer Konuslänge von beispielsweise 6 mm mit der Kontaktelektrode führt diese Energie bereits zu einer Verlängerung des theoretischen Verfahrweges bei der Annahme eines einfachen Formschlusses von einigen 100 µm. Bei der bevorzugten Ausführungsform der Kurzschließeinrichtung für Kurzschlussströme von mehreren 10 bis 100 kA beträgt die für die plastische Verformung zur Verfügung stehende Energie ausschließlich durch die Federkraft bedingt mindestens 10 Joule. Infolge der Unterstützung der Federkraft durch zusätzliche Kräfte entsprechend der Ausführung der erfindungsgemäßen Lehre werden bei Unterbrechung des Stromes nach dem Schmelzen des Opferelementes Verlängerungen des Verfahrweges von > 0,5 mm bis 2 mm erreicht.

Ohne Unterbrechung des Stromes erhöht sich die kinetische Energie auf mehrere 10 Joule, wodurch sich der Verfahrweg gegenüber dem bei reinem Formschluss um mehrere Millimeter verlängert. Bei einer solchen Auslegung kann der Verfahrweg mit geeigneten Mitteln limitiert werden, da für eine hinreichende Stromtragfähigkeit entsprechend der gezeigten Darstellungen nur eine geringe Eindringtiefe des Kontaktteiles 7 bezogen auf die entsprechende Kontaktelektrode ausreichend ist.

Für weitere Einzelheiten hinsichtlich des Aufbaues der Kurzschließeinrichtung wird auf die DE 10 2016 115 222.6 verwiesen.

Der erfindungsgemäße Brückenzünder soll anhand der Figuren 2 und 3 und diesbezüglicher Ausführungsbeispiele näher erläutert werden.

Der schnelle Schalter 3 gemäß Darstellung nach Figur 1 wird auf der Basis eines Brückenzünders ausgeführt.

Bei der Ausbildung gemäß Figur 2 weist das Schaltelement 3 zwei stromtragfähige Kontakte 10 und 11 auf, die durch eine Isolationsscheibe 12 auf einen geringen Abstand von beispielsweise ≤ 1 mm gehalten werden.

Es besteht dabei die Möglichkeit, dass einer der Kontakte unter Einwirkung einer Federvorspannkraft stehen kann (figürlich nicht dargestellt).

In dem stromtragfähigen Kontakt 11 (in den Figuren der untere Kontakt) ist eine Vertiefung vorgesehen, welche einen Dornfortsatz 13 und bevorzugt eine Entlüftungsöffnung 14 besitzt.

Der gegenüberliegende Kontakt 10 besitzt einen Hohlraum, in welchen ein beweglicher Kontakt 15 in Form einer Kappe eingesetzt ist.

Diese bewegliche Kontaktkappe 15 ist auf einer druckfesten zylindrischen Hülse 16 geführt.

Innerhalb der druckfesten zylindrischen Hülse 16 befindet sich der eigentliche Brückenzünder 17.

Die zylindrische Hülse 16 ist im Bereich der Ausführungen der Ansteuerleitungen 25 entsprechend abgedichtet.

Der Hohlraum in der Hülse 16 ist nach dem Einsetzen des Brückenzünders minimal und gegebenenfalls mit einem nicht kompressiblen Medium gefüllt.

Zwischen den stromtragfähigen Kontakten 10 und 11 befindet sich mindestens eine dünne Isolationsfolie 18.

Die Isolationsfolie 18 kann eine elektrisch leitfähige Schicht besitzen oder aber mit einer elektrisch leitfähigen Folie kombiniert werden.

Diese Isolationsfolie bzw. Isolationsfolien dienen dann der Erzielung einer hinreichenden Spannungsfestigkeit zwischen den gegenüberliegenden Kontakten 10; 11. Die leitfähige Beschichtung bzw. die zusätzliche leitfähige Folie dient der Steuerung des elektrischen Feldes neben einer diesbezüglichen optimierten Gestaltung der Oberfläche der Kontakte 10; 11.

Die Folien können dabei auch zur Fixierung der beweglichen Kappe 15 auf der Hülse 16 dienen.

Die bewegliche Kappe 15 ist so ausgeführt, dass sie den Abstand zwischen den Kontakten 10 und 11 brücken kann.

Hierbei wird die Kappe 15 nach Aktivierung des Brückenzünders 17 durch die Ausdehnung des Gases im Hohlraum der Hülse 16 in Richtung des Kontaktes 10 und des dortigen Dornfortsatzes 13 bewegt.

Bei dieser Bewegung werden die erwähnten Folien gegen den Dorn 13 gedrückt und zerstört, wodurch die Isolation zwischen den stromtragfähigen Kontakten 10 und 11 aufgehoben ist.

Damit keine Gaskompression auftritt, welche der gewünschten Bewegung entgegenwirkt, sind die erwähnten Entlüftungsöffnungen 14 vorgesehen.

Die Kappe 15 wird in der Vertiefung im unteren stromtragfähigen Kontakt 11 und am Dorn 13 verklemmt.

Der Schaft der Kappe 15 verbleibt teilweise im Kontakt 10 und brückt die Distanz zwischen den beiden Kontakten 10; 11, wodurch eine metallische, leitfähige Verbindung entsteht.

Grundsätzlich kann der Dorn 13 auch an der beweglichen Kappe 15 befestigt oder die Kappe 15 mit einem dornförmigen Fortsatz realisiert werden.

Die Stromtragfähigkeit der vorbeschriebenen elektrischen Verbindung über die Kappe 15 ist gleich, jedoch bevorzugt höher ausgelegt als die Stromtragfähigkeit des Opferelementes 6.

Die stromtragfähigen Kontakte 10 und 11 benötigen aufgrund der erläuterten Funktionsweise eine exakte Führung, die beispielsweise durch eine Isolationshülse 19 nebst Dichtringen 20 realisierbar ist.

Bei der Ausführungsform des Schaltelementes 3 gemäß Figur 3 wird von einer ähnlichen Grundkonstruktion ausgegangen, wie anhand der Figur 2 erläutert.

Bei der Ausführungsform nach Figur 3 ist jedoch keine beweglich gelagerte Kappe 15 notwendig.

Vielmehr befinden sich im Hohlraum innerhalb der Hülse 16 leitfähige Partikel 21, die aufgrund der Gasausdehnung und der Entlüftungen zwischen den Kontakten 10 und 11 einen Überschlag selbst bei anliegenden Spannungen von < 70 V erzeugen.

Bei entsprechendem metallischen Pulver kann aufgrund des kurzen Abstandes zwischen den Kontakten 10 und 11 auch eine metallische Brücke hinreichender Stromtragfähigkeit geschaffen werden.

Hierzu ist eine hinreichende Menge an Metallpulver 21, welche bevorzugt größer als das Volumen des Hohlraumes zwischen den Elektroden 10 und 11 ist, sowie eine nur begrenzte Entlüftung mit Umlenkung durch einen kleinen Querschnitt notwendig.

Das teilweise geschmolzene Pulver wird nach Zerstörung der Isolationsfolie 18 beim Eindringen in den Entlüftungskanal 14 so stark abgekühlt, dass es erstarrt und den Durchlass verschließt.

Das verbleibende Pulver 21 wird durch den Lichtbogen weiter erwärmt und bildet eine gewünschte metallische Brücke zwischen den Kontakten 10; 11.

Bei dieser Ausführungsform kann der Brückenzünder 17 auch selbst mit einer definierten Menge leitfähiger Partikel ertüchtigt werden.

Die leitfähigen Partikel können im Hohlraum der Hülse 16 durch eine Lackschicht oder durch eine Folie 22 mechanisch fixiert werden.

Die Schaltelemente gemäß den Darstellungen nach Figuren 2 und 3 sind in der Lage, eine niederohmige metallische Verbindung zwischen den Hauptkontakten 1 und 2 über das Opferelement 6 gemäß Figur 1 bzw. 4 zu realisieren.

Die geschaffene Verbindung besitzt eine Stromtragfähigkeit, welche mindestens der des Opferelementes 6 entspricht, wodurch die Auslösung des beweglichen Kontaktes 7 und seine Bewegung zum Kurzschluss der Hauptelektroden 1 und 2 in jedem Fall sichergestellt ist.

Die Verbindung über den schnellen Schalter entsprechend den Ausführungsformen nach den Figuren 2 und 3 erfolgt mit Auslösung des Brückenzünders innerhalb einer Zeit von ca. 100 µs, welche vergleichbar ist mit der Auslösung eines Halbleiterschalters mit entsprechenden EMV-Schutzmaßnahmen.

Der Hilfspfad mit dem schnellen Schalter 3 kann mit Hilfe einer Sicherung 4 nach der Zerstörung des Opferelementes 6 abgetrennt werden. Aufgrund der Überlastfestigkeit des schnellen Schalters und bei hinreichender Stromtragfähigkeit des Hilfspfades ist es möglich, den Strom bis zum metallischen Kurzschluss der Hauptkontakte ohne Unterbrechung zu führen.

Bei einer Überlastung der Stromtragfähigkeit der metallischen Kappe gemäß Figur 2 bzw. der Brücke aus metallischen Partikeln 21, fungiert der schnelle Schalter als Funkenstrecke mit sehr geringer Lichtbogenspannung. Bei sehr hohen Belastungen schmelzen die Kontakte 10 und 11 bei Lichtbogenbildung partiell auf, wodurch wiederum ein metallischer Kurzschluss im Hilfspfad entsteht.

Der Hilfspfad kann damit Ströme im Bereich von mehreren 10 kA für einige Millisekunden selbständig führen, bis die Entlastung durch Schließung der Hauptkontakte über das bewegliche Kontaktteil 7 erfolgt. Diese Stromtragfähigkeit ist somit höher als die eines preisgünstigen Halbleiterschalters bei vergleichbarer Schließzeit. Die Kosten und der Platzbedarf sinken gegenüber einem Halbleiterschalter erheblich.

Das schnelle Schaltelement kann wie in Figur 1 angedeutet, außerhalb der eigentlichen Kurzschließeinrichtung vorgesehen sein. Alternativ ist aber auch eine Integration innerhalb der Kurzschließeinrichtung möglich.

Diesbezüglich kann der schnelle Schalter neben einer vollständigen Integration in das druckfeste Gehäuse der Kurzschließeinrichtung beispielsweise durch einen Steck- oder Schraubadapter ähnlich einer Sicherung mit dem Kurzschließer verbunden werden. Dies erlaubt einen einfachen Austausch der Einheit mit dem Brückenzünder bei entsprechender Ausführung sogar unter Spannung.

Eine diesbezüglich beispielhafte Darstellung ist in der Figur 4 gezeigt. Hier ist der Hilfskurzschließer auf der Basis eines Brückenzünders vor dem Anschluss 5 des Opferelementes 6 eingesetzt. Die Verbindung zum Anschluss 5 kann durch eine Druck- bzw. Steckverbindung realisiert werden, so dass der Hilfskurzschließer austauschbar ist. Der Hilfskurzschließer gemäß Figur 2 ist in dem Gehäuse des Hauptkurzschließers mit dem Potential des Hauptkontaktes 2 durch das Teil 23 isoliert eingebracht. Die Verbindung des Hilfskurzschließers zum Anschluss 1 des Hauptkurzschließers wird über eine äußere Verbindung 24 realisiert. Diese Verbindung 24 kann auch innerhalb des Gehäuses des Hauptkurzschließers bei entsprechender Ausgestaltung erfolgen.

Die Anschlüsse 25 zur Aktivierung des Hilfskurzschließers zum Brückenzünder 17 werden isoliert nach außen zu einer nicht dargestellten Erfassungseinheit zur Bereitstellung der Zündenergie geführt.

## Patentansprüche

1. Kurzschließeinrichtung für den Einsatz in Nieder- und Mittelspannungsanlagen zum Sach- und Personenschutz, umfassend
ein Schaltelement (3), welches vom Auslösesignal einer Fehlererfassungseinrichtung betätigbar ist,
zwei sich gegenüberliegende Kontaktelektroden (70; 80) mit Mitteln (1; 2) zur Stromzuführung, wobei diese an einen Stromkreis mit Anschlüssen von unterschiedlichem Potential kontaktierbar sind,
weiterhin in mindestens einer der Kontaktelektroden (80) ein unter mechanischer Vorspannung stehendes, im Kurzschlussfall federkraftunterstützt eine Bewegung zur weiteren Kontaktelektrode (70) ausführendes bewegliches Kontaktteil (7),
ein Opferelement (6) als Abstandshalter zwischen den Kontaktelektroden (70; 80) sowie mit einer elektrischen Verbindung zwischen dem Opferelement (6) und dem Schaltelement (3) einerseits und einer der Kontaktelektroden andererseits, um eine stromflussbedingte, thermische Verformung oder Zerstörung des Opferelements (6) gezielt herbeizuführen,
wobei das bewegliche Kontaktteil (7) als einseitig geschlossener Hohlzylinder ausgebildet ist und im Hohlzylinder eine Feder (8) zur Vorspannungserzeugung eingesetzt ist, der Hohlzylinder in einer komplementären Aussparung in der ersten Kontaktelektrode (80) unter Bildung eines Gleitkontaktes beweglich geführt wird,
**dadurch gekennzeichnet, dass**
das Schaltelement (3), das auf der Basis eines Brückenzünders (17) ausgebildet ist, welches aus zwei gegenüberliegenden, stromtragfähigen Kontakten (10; 11) besteht, welche durch eine Isolation (12) auf einen geringen Abstand gehalten sind,
wobei mit Auslösen des Brückenzünders (17) die elektrische Isolation zwischen den Kontakten (10; 11) aufgehoben wird.

2. Kurzschließeinrichtung nach Anspruch 1, **dadurch gekennzeichnet, dass** im Bereich eines Bodens (71) des geschlossenen Hohlzylinders eine Zylinderwandung des Hohlzylinders außenumfangsseitig in einen Konus (72) übergeht,
weiterhin im Inneren des Hohlzylinders sich ausgehend vom Boden ein erster zapfenförmiger Fortsatz (73) erstreckt, welchem ein zu den Kontaktelektroden (70; 80) isolierter, zweiter zapfenförmiger Fortsatz (100) gegenüberliegt,
wobei zwischen erstem und zweitem zapfenförmigen Fortsatz (73; 100) das Opferelement (6), ausgebildet als Bolzen oder Schraube, angeordnet ist und
in der zweiten Kontaktelektrode (80) eine an den Außenkonus (72) des beweglichen Kontaktes (7) angepasste Aussparung mit Innenkonus (91) vorgesehen ist, wobei Außen- und Innenkonus einen prellfreien Kurzschluss-Kontaktbereich mit Kraft- und Formschluss aufgrund auftretender plastischer Verformung bilden.

3. Kurzschließeinrichtung nach Anspruch 2, **dadurch gekennzeichnet, dass** mit dem Bereich der Aussparung mit Innenkonus verbundene Entlüftungsöffnungen (92) in der zweiten Kontaktelektrode (70) vorgesehen sind, um einen Druckaufbau infolge der Bewegung des Kontaktteils (7) zu unterbinden.

4. Kurzschließeinrichtung nach Anspruch 3, **dadurch gekennzeichnet, dass** die Entlüftungsöffnungen (92) mit einem sich unter Druckeinwirkung verlagernden Stopfen oder einem Ventil verschlossen sind.

5. Kurzschließeinrichtung nach einem der vorangegangenen Ansprüche, **dadurch gekennzeichnet, dass** ein Spaltmaß des Gleitkontakts < 0,2 mm beträgt.

6. Kurzschließeinrichtung nach einem der Ansprüche 2 bis 5, **dadurch gekennzeichnet, dass** ein jeweiliger Konuswinkel im Bereich ≤ 3° liegt.

7. Kurzschließeinrichtung nach einem der vorangegangenen Ansprüche, **dadurch gekennzeichnet, dass** die Kontaktelektroden (70; 80) rotationssymmetrisch ausgebildet und über einen isolierenden Zentrierring (110) beabstandet gehalten sind.

8. Kurzschließeinrichtung nach einem der Ansprüche 2 bis 7, **dadurch gekennzeichnet, dass** das bewegliche Kontaktteil (7) sich kolbenartig in der Aussparung der ersten Kontaktelektrode (80) bewegt, wobei die bei der Zerstörung des Opferelements (6) frei werdende Energie und/oder die Energie eines entstehenden Lichtbogens bewegungsbeschleunigend auf den Boden (71) des beweglichen Kontaktteils (7) einwirkt.

9. Kurzschließeinrichtung nach einem der Ansprüche 2 bis 8, **dadurch gekennzeichnet, dass** der zweite zapfenförmige Fortsatz (100) von einem Isolierrohr aus gasabgebendem Material umgeben ist.

10. Kurzschließeinrichtung nach einem der vorangegangenen Ansprüche, **dadurch gekennzeichnet, dass** einer der stromtragfähigen Kontakte (11) eine Vertiefung aufweist, in welcher ein Dornfortsatz (13) ausgebildet ist, dessen Spitze zu einer, die Vertiefung überspannenden Folie (18) gerichtet ist.

11. Kurzschließeinrichtung nach Anspruch 10, **dadurch gekennzeichnet, dass** der weitere der stromtragfähigen Kontakte (10) einen Hohlraum für den Brückenzünder (17) aufweist.

12. Kurzschließeinrichtung nach Anspruch 11, **dadurch gekennzeichnet, dass** im Hohlraum eine druckfeste Hülse (16) befindlich ist.

13. Kurzschließeinrichtung nach Anspruch 12, **dadurch gekennzeichnet, dass** in Richtung des Dornfortsatzes (13) die Hülse (16) eine Kappe (15) aufweist, welche mit Auslösen des Brückenzünders (17) sich in Richtung Dornfortsatz (13) unter Zerstörung der Folie (18) und Herstellung einer elektrischen Verbindung zwischen den stromtragfähigen Kontakten (10; 11) bewegt.

14. Kurzschließeinrichtung nach einem der Ansprüche 10 bis 13, **dadurch gekennzeichnet, dass** die Vertiefung eine Entlüftungsöffnung (14) aufweist.

15. Kurzschließeinrichtung nach einem der Ansprüche 10 bis 12, **dadurch gekennzeichnet, dass** im Hohlraum der Hülse (16) leitfähige Partikel (21) eingebracht sind, welche beim Auslösen des Brückenzünders (17) eine elektrische Verbindung zwischen den Kontakten (10; 11) herstellen.

16. Kurzschließeinrichtung nach Anspruch 15, **dadurch gekennzeichnet, dass** die leitfähigen Partikel (21) hülsenöffnungsseitig mittels einer Folie oder einer Abdeckschicht (22) fixiert sind.

17. Kurzschließeinrichtung nach einem der vorangegangenen Ansprüche, **dadurch gekennzeichnet, dass** das Schaltelement mit Brückenzünder (17) in die Kontaktelektrode (80) integrierbar, insbesondere einschraub- oder einsteckbar ist.

## Claims

1. A short-circuiting device for use in low-voltage and medium-voltage systems for the protection of property and persons, comprising
a switching element (3), which can be operated by a tripping signal of a fault detection device,
two mutually opposite contact electrodes (70; 80) having means (1; 2) for power supply, which contact electrodes can be brought into contact with an electrical circuit having connection points at different potentials,
furthermore, in at least one of the contact electrodes (80), a movable contact part (7), which is under mechanical preload and executes a movement to the further contact electrode (70) with the assistance of spring force in the event of a short circuit,
a sacrificial element (6) as a spacer between the contact electrodes (70; 80), as well as with an electrical connection between the sacrificial element (6) and the switching element (3) on the one hand and one of the contact electrodes on the other hand, in order to deliberately cause current-flow-induced thermal deformation or destruction of the sacrificial element (6),
wherein the movable contact part (7) is formed as a hollow cylinder closed on one side, and in the hollow cylinder, a spring (8) is inserted for generating a preload, the hollow cylinder being guided to be movable in a complementary recess in the first contact electrode (80) while forming a sliding contact,
**characterized in that**
the switching element (3) is formed on the basis of a bridge igniter (17) and is composed of two mutually opposite contacts (10; 11) having current carrying capacity, which are kept at a short distance by an insulation (12),
wherein the electrical insulation between the contacts (10; 11) is cancelled when the bridge igniter (17) is triggered.

2. The short-circuiting device according to claim 1, **characterized in that** in the area of a bottom (71) of the closed hollow cylinder, a cylinder wall of the hollow cylinder merges into a cone (72) on the side of the outer circumference,
furthermore, a first pin-shaped extension (73) extends from the bottom in the interior of the hollow cylinder, a second pin-shaped extension (100) insulated from the contact electrodes (70; 80) being located opposite to the extension (73),
wherein the sacrificial element (6), formed as a bolt or screw, is arranged between the first and the second pin-shaped extension (73; 100), and
within the second contact electrode (80), a recess adapted to the outer cone (72) of the movable contact (7) and having an inner cone (91) is provided, wherein the outer and inner cones form a bounce-free short circuit contact area with frictional and positive connection due to plastic deformation occurring.

3. The short-circuiting device according to claim 2, **characterized in that** deaeration openings (92) connected to the area of the recess having the inner cone are provided in the second contact electrode (70) in order to prevent pressure from building up due to the movement of the contact part (7).

4. The short-circuiting device according to claim 3, **characterized in that** the deaeration openings (92) are closed by a plug displaced under the effect of pressure, or by a valve.

5. The short-circuiting device according to any of the preceding claims, **characterized in that** a clearance dimension of the sliding contact is < 0.2 mm.

6. The short-circuiting device according to any of claims 2 to 5, **characterized in that** a respective cone angle is in the range of ≤ 3 degrees.

7. The short-circuiting device according to any of the preceding claims, **characterized in that** the contact electrodes (70; 80) are formed to be rotationally symmetrical and kept spaced apart by means of an insulating centering ring (110).

8. The short-circuiting device according to any of claims 2 to 7, **characterized in that** the movable contact part (7) moves in a piston-like manner in the recess of the first contact electrode (80), with the energy released during the destruction of the sacrificial element (6) and/or the energy of a developing arc acting upon the bottom (71) of the movable contact part (7) in a movement accelerating manner.

9. The short-circuiting device according to any of claims 2 to 8, **characterized in that** the second pin-shaped extension (100) is surrounded by an insulating tube of a gas-emitting material.

10. The short-circuiting device according to any of the preceding claims, **characterized in that** one of the contacts (11) having current carrying capacity includes a depression in which a mandrel extension (13) is formed, whose tip points toward a film (18) spanning the depression.

11. The short-circuiting device according to claim 10, **characterized in that** the further one of the contacts (10) having current carrying capacity includes a cavity for the bridge igniter (17).

12. The short-circuiting device according to claim 11, **characterized in that** a pressure-resistant sleeve (16) is located in the cavity.

13. The short-circuiting device according to claim 12, **characterized in that**, in the direction of the mandrel extension (13), the sleeve (16) includes a cap (15) which when the bridge igniter (17) is triggered, moves toward the mandrel extension (13) while the film (18) is destroyed and an electrical connection between the contacts (10; 11) having current carrying capacity is established.

14. The short-circuiting device according to any of claims 10 to 13, **characterized in that** the depression includes a deaeration opening (14).

15. The short-circuiting device according to any of claims 10 to 12, **characterized in that** conductive particles (21) are introduced in the cavity of the sleeve (16), which, when the bridge igniter (17) is triggered, establish an electrical connection between the contacts (10; 11).

16. The short-circuiting device according to claim 15, **characterized in that**, on the side of the sleeve opening, the conductive particles (21) are fixed in place by means of a film or a cover layer (22).

17. The short-circuiting device according to any of the preceding claims, **characterized in that** the switching element, along with the bridge igniter (17), can be integrated into the contact electrode (80), in particular can be screwed in or plugged in.

## Revendications

1. Dispositif de mise en court-circuit pour l'utilisation dans des installations basse tension et moyenne tension pour la protection de biens et de personnes, comprenant :
un élément de commutation (3) apte à être actionné par le signal de déclenchement d'un dispositif de détection de défauts,
deux électrodes de contact (70 ; 80) opposées l'une à l'autre et présentant des moyens (1 ; 2) d'alimentation en courant, ces derniers étant aptes à être mis en contact avec un circuit électrique présentant des raccords de potentiel différent,
comprenant en outre dans au moins l'une des électrodes de contact (80) une pièce de contact (7) mobile, sous précontrainte mécanique et exécutant en cas de court-circuit un mouvement vers l'autre électrode de contact (70) assisté par une force de ressort,
un élément sacrificiel (6) comme entretoise entre les électrodes de contact (70 ; 80) et avec une liaison électrique entre l'élément sacrificiel (6) et l'élément de commutation (3) d'une part et l'une des électrodes de contact d'autre part, pour provoquer de manière ciblée une déformation thermique ou une destruction de l'élément sacrificiel (6) due au flux de courant,
la pièce de contact mobile (7) étant réalisée sous forme de cylindre creux fermé d'un côté, et un ressort (8) étant inséré dans le cylindre creux pour générer une précontrainte, le cylindre creux étant guidé de manière mobile dans un évidement complémentaire dans la première électrode de contact (80) en formant un contact glissant,
**caractérisé en ce que**
l'élément de commutation (3) qui est réalisé sur la base d'une amorce à pont (17) est composé de deux contacts (10 ; 11) opposés, aptes à supporter un courant et maintenus à une faible distance par une isolation (12),
l'isolation électrique entre les contacts (10 ; 11) étant supprimée lors du déclenchement de l'amorce à pont (17).

2. Dispositif de mise en court-circuit selon la revendication 1, **caractérisé en ce que** dans la zone d'un fond (71) du cylindre creux fermé, une paroi de cylindre du cylindre creux se transforme en un cône (72) du côté de la périphérie extérieure,
**en ce qu'**à l'intérieur du cylindre creux, un premier prolongement (73) en forme de tenon s'étend en outre à partir du fond, un deuxième prolongement (100) en forme de tenon et isolé par rapport aux électrodes de contact (70 ; 80) lui étant opposé,
l'élément sacrificiel (6), réalisé sous forme de boulon ou de vis, étant agencé entre le premier et le deuxième prolongement (73 ; 100) en forme de tenon, et
un évidement adapté au cône extérieur (72) du contact mobile (7) et présentant un cône intérieur (91) étant prévu dans la deuxième électrode de contact (80), le cône extérieur et le cône intérieur formant une zone de contact de court-circuit sans rebondissement avec une liaison par coopération de forces et de formes en raison d'une déformation plastique qui se produit.

3. Dispositif de mise en court-circuit selon la revendication 2, **caractérisé en ce que** des ouvertures d'aération (92) reliées à la zone de l'évidement qui présente un cône intérieur sont prévues dans la deuxième électrode de contact (70) pour empêcher une montée en pression suite au mouvement de la pièce de contact (7).

4. Dispositif de mise en court-circuit selon la revendication 3, **caractérisé en ce que** les ouvertures d'aération (92) sont fermées par un bouchon ou une soupape qui se déplace sous l'effet de la pression.

5. Dispositif de mise en court-circuit selon l'une des revendications précédentes, **caractérisé en ce qu'**une dimension de la fente du contact glissant est < 0,2 mm.

6. Dispositif de mise en court-circuit selon l'une des revendications 2 à 5, **caractérisé en ce qu'**un angle de cône respectif se situe dans la plage ≤ 3°.

7. Dispositif de mise en court-circuit selon l'une des revendications précédentes, **caractérisé en ce que** les électrodes de contact (70 ; 80) sont réalisées à symétrie de révolution et sont maintenues à distance par une bague de centrage isolante (110).

8. Dispositif de mise en court-circuit selon l'une des revendications 2 à 7, **caractérisé en ce que** la pièce de contact mobile (7) se déplace à la manière d'un piston dans l'évidement de la première électrode de contact (80), l'énergie libérée lors de la destruction de l'élément sacrificiel (6) et/ou l'énergie d'un arc électrique qui se forme ayant un effet d'accélération de mouvement sur le fond (71) de la pièce de contact mobile (7).

9. Dispositif de mise en court-circuit selon l'une des revendications 2 à 8, **caractérisé en ce que** le deuxième prolongement (100) en forme de tenon est entouré d'un tube isolant en un matériau dégageant du gaz.

10. Dispositif de mise en court-circuit selon l'une des revendications précédentes, **caractérisé en ce que** l'un des contacts (11) aptes à supporter un courant présente un creux dans lequel est réalisé un prolongement d'épine (13) dont la pointe est orientée vers une feuille (18) qui recouvre le creux.

11. Dispositif de mise en court-circuit selon la revendication 10, **caractérisé en ce que** l'autre des contacts (10) aptes à supporter un courant présente une cavité pour l'amorce à pont (17).

12. Dispositif de mise en court-circuit selon la revendication 11, **caractérisé en ce qu'**une douille (16) résistante à la pression se trouve dans la cavité.

13. Dispositif de mise en court-circuit selon la revendication 12, **caractérisé en ce qu'**en direction du prolongement d'épine (13), la douille (16) présente un capuchon (15) qui, lors du déclenchement de l'amorce à pont (17), se déplace en direction du prolongement d'épine (13) en détruisant la feuille (18) et en établissant une liaison électrique entre les contacts (10 ; 11) aptes à supporter un courant.

14. Dispositif de mise en court-circuit selon l'une des revendications 10 à 13, **caractérisé en ce que** le creux présente une ouverture d'aération (14).

15. Dispositif de mise en court-circuit selon l'une des revendications 10 à 12, **caractérisé en ce que** des particules conductrices (21) établissant une liaison électrique entre les contacts (10 ; 11) lors du déclenchement de l'amorce à pont (17) sont introduites dans la cavité de la douille (16).

16. Dispositif de mise en court-circuit selon la revendication 15, **caractérisé en ce que** les particules conductrices (21) sont fixées du côté de l'ouverture de la douille au moyen d'une feuille ou d'une couche de recouvrement (22).

17. Dispositif de mise en court-circuit selon l'une des revendications précédentes, **caractérisé en ce que** l'élément de commutation est apte à être intégré, en particulier vissé ou enfiché dans l'électrode de contact (80) ensemble avec l'amorce à pont (17).
